# EUROPÄISCHE PATENTSCHRIFT

(11) **EP 2 425 075 B1**
(45) Veröffentlichungstag und Bekanntmachung des Hinweises auf die Patenterteilung: **20.04.2016**
(21) Anmeldenummer: 10721664.0
(22) Anmeldetag: 28.04.2010
(51) Int. Cl.: E05B 47/06

(54) **EINRICHTUNG ZUM BETÄTIGEN DES SCHLIESSMECHANISMUS EINES SCHLOSSES**
DEVICE FOR ACTUATING A CLOSING MECHANISM OF A LOCK
ENSEMBLE POUR FAIRE FONCTIONNER UN MÉCANISME DE FERMETURE D'UN VERROU

(30) Priorität: 29.04.2009 DE 202009006211 U
(43) Veröffentlichungstag der Anmeldung: 07.03.2012
(73) Patentinhaber: Beloxx Newtec GmbH, 42285 Wuppertal (DE)
(72) Erfinder: BOCK, Peter, 58332 Schwelm (DE); BLUNCK, Matthias, 40822 Mettmann (DE)
(74) Vertreter: Isfort, Olaf
(86) Internationale Anmeldenummer: PCT/EP2010/002594
(87) Internationale Veröffentlichungsnummer: WO 2010/124851

(56) Entgegenhaltungen:
- EP-A2- 1 903 168
- WO-A1-96/23120
- DE-A1- 3 840 036
- DE-B3-102006 045 195
- DE-U1-202005 006 957
- GB-A- 2 262 770
- US-A1- 2008 196 457

## Beschreibung

Die Erfindung betrifft eine Einrichtung zum Betätigen des Schließmechanismus eines Schlosses, insbesondere Möbelschlosses, aufweisend eine Befestigungseinheit, mit der die Einrichtung an einem Bauelement, insbesondere Tür- und/oder Fensterflügel, befestigbar ist, an dem auch das Schloss angeordnet ist, eine Handhabe, welche um eine Drehachse drehbar an der Befestigungseinheit gelagert und über deren Drehung der Schließmechanismus manuell betätigbar ist, und eine Kraftübertragungseinheit, die zur Übertragung der bei Drehung der Handhabe aufgebrachten Kraft auf den Schließmechanismus drehfest an die Handhabe koppelbar ist, wobei die Kraftübertragungseinheit erst nach Eingabe und Authentifizierung eines Freigabecodes drehfest an die Handhabe koppelt.

Eine derartige Einrichtung gemäß dem Oberbegriff des Anspruchs 1, ist beispielsweise aus DE 20 2005 006 957 U1 bekannt. Diese elektronische Einrichtung weist eine Kraftübertragungseinheit auf, welche erst nach Eingabe und Authentifizierung eines Freigabecodes drehfest an die Handhabe koppelt und somit der Übertragung der bei Drehung der Handhabe aufgebrachten Kraft auf den Schließmechanismus des Schlosses dient. Die Eingabe des Freigabecodes erfolgt durch Betätigung eines an der Handhabe angeordneten Tastschalters, der mit einem haptisch detektierbaren Vibrationssignalgeber versehen ist. An diesem Vibrationssignalgeber kann der Benutzer bei der Steuerung und/oder Programmierung der elektronischen Verriegelungsvorrichtung mit den Fingerspitzen Signale der Schaltelektronik abtasten. Durch Eingabe eines Freigabecodes über den Tastschalter wird eine elektronisch ansteuerbare Schaltkupplung der Kraftübertragungseinheit in ihre Einschaltstellung gebraucht, in der die Handhabe mit dem Schließmechanismus des Schlosses verbunden ist. Das Schloss kann anschließend durch Drehen der Handhabe geöffnet oder geschlossen werden. Ist die gewünschte Betätigung des Schließmechanismus vollzogen, kann die elektronisch ansteuerbare Schaltkupplung durch Eingabe eines Schließcodes über den Tastschalter in eine Ausschaltstellung geschaltet werden, in der die drehmomentübertragende Verbindung zwischen der Handhabe und dem Schließmechanismus unterbrochen ist.

Die Verwendung derartiger elektronischer Mittel zum Ab- und Aufschließen von Schlössern an Türen, Spinden, Schließfächern, Postfächern und anders ausgebildeten Einrichtungen ist bekannt. Die Verwendung ist besonders dann von Vorteil, wenn es eine Vielzahl von Nutzern gibt, und insbesondere dann, wenn es beispielsweise gewünscht ist, Zugangsparameter zu ändern oder Eintritts- und Austrittszeiten aufzuzeichnen.

Die Mittel zum Eingeben von Freigabe- und/oder Schließcodes können von einfachen Tastaturen bis zu der Verwendung von Mobiltelefon- oder Internetverbindungen reichen. Tastaturen haben den Vorteil, dass keine Zusatzmittel wie beispielsweise Zugangskarten erforderlich sind, wobei solche Zugangsmittel auf dem Markt größtenteils als Ersetzung eines körperlich vorhandenen Schlüssels durch einen anderen betrachtet werden. Der Hauptnachteil von Tastaturen ist deren Platzbedarf.

Elektronische Schlösser werden zudem wegen der Notwendigkeit des Auswechselns von Batterien, wenn keine weitere Energieversorgung vorhanden ist, als unbefriedigend betrachtet. Der Energiebedarf ist im Allgemeinen durch die Verwendung einer Motor- und Getriebeanordnung zum Betätigen des Schließrriechanismus des Schlosses begründet. Werden beispielsweise Systeme mit Zugangskarten verwendet, liegt der Energieverbrauch der elektronischen Schlösser noch höher, da es erforderlich ist, stündlich nach in der Umgebung des Schlosses vorhandenen Karten zu suchen. Zur Lösung dieses Problems sind Ausgestaltungen von elektronischen Schlössern bekannt, bei denen ein Schalter zum "Wecken" des Systems gedrückt werden kann; jedoch verschlechtert diese Ausgestaltung den Bedienkomfort erheblich.

Hiervon ausgehend ist es Aufgabe der Erfindung, eine alternativen Einrichtung zum Betätigen des Schließmechanismus eines Schlosses, insbesondere Möbelschlosses, bereitzustellen, welche selbstständig, kompakt ausgebildet, von niedrigem Energieverbrauch und benutzerfreundlich ähnlich den bekannten Tastaturzugängen bedienbar ist.

Gemäß der Erfindung weist die Einrichtung einen Kopplungsmechanismus auf, über den die Kraftübertragungseinheit drehfest wahlweise an die Befestigungseinheit oder die Handhabe koppelbar ist. Die drehfeste Kopplung der Kraftübertragungseinheit an die Befestigungseinheit entspricht einer Schließstellung der Einrichtung, in der über die Einrichtung keine Betätigung des Schließmechanismus des Schlosses erfolgen kann. Gleichzeitig ist in dieser Schließstellung der Einrichtung die Kraftübertragungseinheit nicht drehfest an die Handhabe gekoppelt, so dass die Handhabe relativ zur übrigen Einrichtung frei um ihre Drehachse drehbar ist, ohne dass hierdurch eine Kraftübertragung auf den Schließmechanismus des Schlosses erfolgen kann. Hierdurch wird ein unautorisierter Zugriff beziehungsweise eine unautorisierte Betätigung des Schließmechanismus des Schlosses verhindert. In dieser Schließstellung der Einrichtung ist es weiter möglich, einen Freigabecode auf die oben beschriebene erfindungsgemäße Art und Weise zu erzeugen und einzugeben. Im zweiten Fall dieser vorzugsweisen Ausgestaltung der Erfindung, bei dem die Kraftübertragungseinheit drehfest an die Handhabe gekoppelt ist, kann eine Betätigung des Schließmechanismus des Schlosses über eine Drehung der Handhabe erfolgen. Hierzu ist es gleichzeitig erforderlich, die Kraftübertragungseinheit von der Befestigungseinheit abzukoppeln, um zumindest Teile der Kraftübertragungseinheit zusammen mit der Handhabe um eine gemeinsame Drehachse drehen zu können. Der Kopplungsmechanismus kann auf irgendeine geeignete Art und Weise ausgestaltet sein, welche zur Ermöglichung der genannten wahlweisen Kopplung zwischen Kraftübertragungseinheit und Befestigungseinheit beziehungsweise Handhabe geeignet ist.

Der Freigabecode setzt sich aus Informationen zu wenigstens zwei unterschiedlichen Relativstellungen zwischen Handhabe und Kraftübertragungseinheit zusammen. Der Schutz vor einem unautorisierten Öffnen des mit einer erfindungsgemäßen Einrichtung ausgestatteten Schlosses wird mit zunehmender Anzahl an relativstellungsspezifischen Informationen im Freigabecode verbessert. Gemäß der Erfindung ist zur Codeeingabe keine zusätzliche Tastatur erforderlich, welche relativ viel Platz einnehmen und somit einer kompakten Ausbildung der Einrichtung im Wege stehen würde. Da keine zusätzliche Tastatur erforderlich ist, bedarf es auch keiner gesonderten Energieversorgung einer solchen Tastatur, wodurch die Einrichtung einen sehr geringen Energieverbrauch aufweist. Die üblicherweise über die Tastatur eingegebenen Codes können ähnlich benutzerfreundlich über die erfindungsgemäße Betätigung der Handhabe der Einrichtung eingegeben werden.

Es versteht sich, dass die vorhergehenden und folgenden Ausführungen ebenso gültig für die Eingabe eines Schließcodes statt eines Freigabecodes gelten. Des Weiteren können sich über die erfindungsgemäße Eingabe von codierten Informationen auch andere Handlungen, wie beispielsweise die Programmierung der Einrichtung beziehungsweise die erstmalige Eingabe eines gewünschten individuellen und nutzerspezifischen Codes und ähnliches, vornehmen lassen.

Das elektronische Erfassen der wenigstens einen Relativstellung zwischen Handhabe und Kraftübertragungseinheit kann auf irgendeine geeignete Art und Weise erfolgen. Vorzugsweise wird die gewählte momentane Stellung der Handhabe relativ zur Kraftübertragungseinheit über eine axiale Bewegung der Handhabe entlang ihrer Drehachse in eine erste Endstellung elektronisch erfasst, welche eine Betätigung eines der Relativstellung zugeordneten Schalters zur Folge hat. Auch die Ausgestaltung dieses Schalters ist im Rahmen der erfindungsgemäßen Eignung beliebig. Durch die Betätigung des einer gewählten Relativstellung zugeordneten Schalters wird ein der Relativstellung entsprechendes Signal erzeugt, welches Bestandteil des einzugebenden Freigabecodes ist. Nach anschließendem Drehen der Handhabe in eine weitere gewünschte Relativstellung, kann durch die beschriebene Axialbewegung der Handhabe erneut ein der Relativstellung entsprechendes Signal erzeugt werden. Dieser Vorgang kann je nach Umfang des vorprogrammierten Freigabecodes beliebig oft wiederholt werden, um so den erforderlichen Freigabecode einzugeben. Vorzugsweise ist die Handhabe federbelastet, in der Weise, dass sie sich ohne Krafteinwirkung automatisch axial in eine zweite Endstellung bewegt, in der die Drehungen der Handhabe ausgeführt werden. Stimmen alle so nacheinander erzeugten Schaltersignale in ihrer Reihenfolge der Eingabe und ihrer Art mit dem vorprogrammierten Freigabecode überein, so erfolgt die Kopplung der Kraftübertragungseinheit an die Handhabe, welche um eine gemeinsame Drehachse drehbar sind. Ist dies geschehen, kann eine manuell bewirkte Drehbewegung der Handhabe zur Betätigung des Schließmechanismus des Schlosses über die Kraftübertragungseinheit auf den Schließmechanismus übertragen werden.

Zur Programmierung des Freigabecodes kann beispielsweise vorgesehen sein, die Handhabe in einer beliebigen Relativstellung über eine längere Zeit in ihrer ersten Endstellung, in der sie den Schalter betätigt, zu halten, wodurch ein zeitlich längeres Signal mittels des Schalters erzeugt wird, welches signalisiert, dass eine Programmierung eines entsprechenden Codes erfolgen Soll. Der Programmiervorgang kann auch im Weiteren gesteuert und abgeschlossen werden durch längeres Halten der Handhabe in der ersten Endstellung und/oder bestimmte Abfolgen von kurzem und längerem Halten der Handhabe in der ersten Endstellung. Die beiden Endstellungen sind beispielsweise durch mechanische Begrenzungen der axialen Bewegbarkeit der Handhabe relativ zu der Befestigungseinheit gebildet, wobei vorzugsweise die erste Endstellung, in der die Handhabe den Schalter betätigt, diejenige ist, welche näher am Schloss angeordnet ist. Die Codeeingabe erfolg dabei komfortabel durch Drehen und Drücken.

Zweckmäßigerweise weist die Einrichtung eine elektronische Steuereinheit auf, mittels der der Kopplungsmechanismus zur wahlweisen Kopplung der Kraftübertragungseinheit an die Befestigungseinheit oder die Handhabe elektronisch ansteuerbar ist. Diese Steuereinheit dient vorzugsweise auch der Authentifizierung eines eingegebenen Freigabecodes, wobei hierzu ein solcher Code vorab in die Steuerungseinheit einprogrammiert und dort gespeichert worden ist, so dass die Authentifizierung in Form eines Abgleichs zwischen Freigabecode und abgespeichertem Code erfolgen kann. Ist der eingegebene Freigabecode authentifiziert worden, steuert die Steuereinrichtung den Kopplungsmechanismus elektronisch an, um die drehfeste wahlweise Kopplung der Kraftübertragungseinheit an die Befestigungseinheit oder die Handhabe realisieren zu können.

Eine weitere vorteilhafte Ausgestaltung der Erfindung sieht vor, dass die Handhabe in diskreten Schritten relativ zu der Kraftübertragungseinheit drehbar ist, während diese an die Befestigungseinheit angekoppelt ist. Diese Ausgestaltung der Einrichtung dient der Erhöhung des Bedienkomforts der Einrichtung, da es hierdurch nur eine bestimmte und begrenzte Anzahl von möglichen Relativstellungen zwischen Kraftübertragungseinheit und Handhabe gibt, welche vorzugsweise über an der Handhabe angeordnete Zahlen durchnummeriert und somit einfach auswählbar sind. Diese Ausgestaltung ermöglicht zudem eine Vereinfachung der zur Erfassung der gewählten Relativpositionen erforderlichen Elektronik, welche lediglich eine den möglichen Relativstellungen entsprechende Anzahl von Schaltern bzw. Kontakten aufweisen muss. Die Einrichtung weist hierdurch die Funktionalität und einfache Handhabbarkeit von herkömmlichen Zahlenschlössern auf.

Nach einer vorteilhaften Ausgestaltung der Erfindung weist der Kopplungsmechanismus einen Aktuator auf, der von der Steuereinheit elektronisch ansteuerbar ist und mittels dem die drehfeste wahlweise Kopplung der Kraftübertragungseinheit an die Befestigungseinheit oder die Handhabe durchführbar ist. Ein solcher Aktuator kann entweder aktiv Bewegungen von Komponenten des Kopplungsmechanismus erzeugen oder eine Sperrung der Bewegung solcher Komponenten bewirken.

Ferner wird vorgeschlagen, dass die Einrichtung eine Energieversorgungseinheit aufweist, mittels der die Steuerungseinheit und der Aktuator mit Energie versorgbar sind. Die erfindungsgemäße Einrichtung wird hierdurch autark. Aufgrund des beschriebenen Betätigungsmechanismus der erfindungsgemäßen Einrichtung ist der Energieverbrauch der Einrichtung auf ein Minimum reduziert, was die Haltbarkeit der Energieversorgungseinheit, welche beispielsweise als Batterie oder Akkumulator ausgebildet ist, deutlich gegenüber den aus dem Stand der Technik bekannten Einrichtungen verbessert.

Zur Lösung der obigen Aufgabe wird des Weiteren ein Schließsystem mit einem an einem Bauelement, insbesondere Tür- und/oder Fensterflügel, anordbaren Schloss, insbesondere Möbelschloss, vorgeschlagen, wobei das Schließsystem erfindungsgemäß durch eine Einrichtung nach einer der vorbeschriebenen Ausgestaltungen gekennzeichnet ist.

Gemäß der Erfindung wird somit eine im Wesentlichen dreiteilige Anordnung bereitgestellt, umfassend eine Befestigüngseinheit, eine Handhabe sowie eine Kraftübertragungseinheit. Die Kraftübertragungseinheit ist vorzugsweise derart ausgebildet, drehfest wahlweise entweder an die Befestigungseinheit oder die Handhabe gekoppelt zu werden. Wenn die Kraftübertragungseinheit drehfest an die Befestigungseinheit gekoppelt ist, ist sie vorzugsweise mit der Handhabe über ein Schaltmittel verbunden, welches es erfordern, ein geringfügig höheres Drehmoment auf die Handhabe auszuüben, um sie bevorzugt um eine gewünschte. Anzahl von diskreten Schritten relativ zu der Kraftübertragungseinheit und der Befestigungseinheit zu drehen. Auf das Schaltmittel kann durch irgendeinen geeigneten Aktuator eingewirkt werden, um das zur Drehung der Handhabe relativ zu der Kraftübertragungseinheit erforderliche Drehmoment zu verändern. Alternativ kann ein separater Mechanismus vorgesehen sein, der in die Schaltteile eingreifen kann, jedoch ist dieses weniger effizient und kostspieliger als das erfindungsgemäße Herangehen. Der Aktuator, welcher den Zustand des Schaltmittels verändern kann, ist vorzugsweise ebenso mit einem Mittel zum Koppeln der Kraftübertragungseinheit an die Befestigungseinheit verbunden, so dass simultan zur jeweiligen Kopplung der Kraftübertragungseinheit an die Handhabe oder die Befestigungseinheit die Abkopplung der Kraftübertragungseinheit von der Befestigungseinheit beziehungsweise der Handhabe erfolgt.

Gemäß einer oben beschriebenen Ausgestaltung der Erfindung kann die Handhabe zusätzlich zu ihrer möglichen Drehbewegung relativ zu der Kraftübertragungseinheit und der Befestigungseinheit auch axial entlang ihrer Drehachse bewegt werden. Diese axiale Bewegung erfolgt vorzugsweise bis in eine erste Endstellung, in der ein Schalter betätigt wird, welcher der jeweiligen Relativstellung zwischen Handhabe und Kraftübertra.gungseinheit zugeordnet ist. Der Schalter kann beispielsweise in Form einer elektrischen Kontaktierung zwischen der Handhabe und irgendeinem geeigneten System ausgebildet sein, das bei Erreichen der ersten Endstellung die momentane Relativstellung der Handhabe zu der Kraftübertragungseinheit elektronisch erfassen kann.

Die oben beschriebene Kombination von Merkmalen schafft eine Einrichtung zum Betätigen des Schließmechanismus eines Schlosses, bei der ein Code durch eine Kombination von Drehungen und axialen Bewegungen der Handhabe eingegeben werden kann, wobei die Authentifizierung des Codes dazu führt, dass die Handhabe an die Kraftübertragungseinheit ankoppelt und somit eine Kraftübertragung von der Handhabe auf den Schließmechanismus des Schlosses möglich ist. Die bistabile Ankopplung der Kraftübertragungseinheit an Befestigungseinheit und Handhabe stellt sicher, dass Einwirkungen auf die Einrichtung beispielsweise in Form von schneller Drehung der Handhabe und Stößen kein unautorisiertes Öffnen des Schlosses möglich ist.

Weitere Vorteile und Merkmale der vorliegenden Erfindung werden im Folgenden anhand der in den Figuren gezeigten Ausführungsbeispiele näher erläutert. Dabei zeigen
- Figur 1:: eine perspektivische Darstellung eines Ausführungsbeispiels für die erfindungsgemäße Befestigungseinheit,
- Figur 2:: eine perspektivische Darstellung eines Ausführungsbeispiels für die erfindungsgemäße Kraftübertragungseinheit,
- Figur 3:: eine weitere perspektivische Darstellung der in Figur 2 gezeigten Kraftübertragungseinheit,
- Figur 4:: eine perspektivische Darstellung eines Ausführungsbeispiels für einen Teil der erfindungsgemäßen Kraftübertragungseinheit,
- Figur 5:: eine perspektivische Darstellung eines Ausführungsbeispiels eines Teils des Kopplungsmechanismus,
- Figur 6:: eine perspektivische Darstellung eines Ausführungsbeispiels für die Stelleinrichtung des Kopplungsmechanismus,
- Figur 7:: eine weitere perspektivische Darstellung der in Figur 6 gezeigten Stelleinrichtung,

- Figur 8:: eine perspektivische Darstellung eines Ausführungsbeispiels für einen Teil der erfindungsgemäßen Kraftübertragungseinheit,
- Figur 9:: eine perspektivische Darstellung eines Ausführungsbeispiels für den Schaftteil der erfindungsgemäßen Handhabe,
- Figur 10:: eine perspektivische Darstellung eines Ausführungsbeispiels für die Sperrklinke des Kopplungsmechanismus,
- Figur 11:: eine perspektivische Darstellung eines Ausführungsbeispiels für den Hülsenteil der erfindungsgemäßen Handhabe,
- Figur 12:: eine perspektivische Schnittdarstellung eines Ausführungsbeispiels für die erfindungsgemäße Handhabe,
- Figur 13:: eine perspektivische Darstellung eines Ausführungsbeispiels für die erfindungsgemäße Kraftübertragungseinheit mit Feder,
- Figur 14:: eine perspektivische Darstellung eines Ausführungsbeispiels für die erfindungsgemäße Einrichtung,
- Figur 15:: eine perspektivische Schnittdarstellung eines Ausführungsbeispiels für die erfindungsgemäße Handhabe,
- Figur 16:: eine perspektivische Darstellung eines Ausführungsbeispiels für die erfindungsgemäße Kraftübertragungseinheit mit Feder,

- Figur 17:: eine perspektivische Darstellung eines Ausführungsbeispiels für die erfindungsgemäße Einrichtung,
- Figur 18:: eine perspektivische Darstellung eines Ausführungsbeispiels für die erfindungsgemäße Kraftübertragungseinheit mit Feder,
- Figur 19:: eine perspektivische Darstellung eines Ausführungsbeispiels für die erfindungsgemäße Einrichtung.

Figur 1 zeigt eine perspektivische Darstellung eines Ausführungsbeispiels für die erfindungsgemäße Befestigungseinheit 1. Die Befestigungseinheit 1 kann an einem nicht dargestellten Bauelement befestigt werden, an dem auch ein nicht dargestelltes Schloss angeordnet ist, welches es zu betätigen gilt. Hierzu weist sie Bohrungen 35 auf, durch die Schrauben geführt werden können. Die Befestigungseinheit 1 ist topfförmig ausgebildet und weist zwei Abschnitte 2 und 3 mit ähnlichem Außendurchmesser auf, die durch einen Mittelabschnitt 4 mit größerem Außendurchmesser voneinander getrennt sind. Auf der Innenseite der Befestigungseinheit 1 ist ein ringförmiger Abschnitt 5 mit einer Aussparung 6 angeordnet, die zur Aufnahme einer entsprechend ausgebildeten Sperrklinke 11 vorgesehen ist, die in den Figuren 2 bis 4, 8 und 10 genauer dargestellt ist. Die Aussparung 6 stellt eine bekannte Position relativ zu der Befestigungseinheit 1 dar, welche als 0-Position bezeichnet werden kann. Konzentrisch zu der Symmetrieachse der Befestigungseinheit 1 ist ein Auslasslager 7 angeordnet, das an die Anordnung der Betätigungsachse eines zu betätigenden mechanischen Schlosses angepasst ist.

Figur 2 zeigt eine perspektivische Darstellung eines Ausführungsbeispiels für die erfindungsgemäße Kraftübertragungseinheit 8. Diese weist ein Abtriebmittel 9 auf, das durch das Auslasslager 7 der Befestigungseinheit 1 gesteckt werden kann, wobei die jeweilige Ausgestaltung des Abtriebmittels 9 auf bekannte und einfache Art und Weise an die jeweilig vorliegende Ausgestaltung eines zu betätigenden Schlosses anpassbar ist. Das Abtriebmittel 9 ist starr mit dem Grundkörper 10 der Kraftübertragungseinheit 8 verbunden. In der Kraftübertragungseinheit 8 ist eine Sperrklinke 11 als Bestandteil des Kopplungsmechanismus angeordnet, welche radial verschiebbar in der Kraftübertragungseinheit 8 gelagert ist. Von der Sperrklinke 11 sind in Figur 2 lediglich der an einem Ende der Sperrklinke 11 ausgebildeten Sperrstift 12 und ein am anderen Ende angeordneter Signalabschnitt 34 zu sehen, deren Funktion im Folgenden beschrieben wird. Die Sperrklinke 11 ist mittels einer nicht gezeigten Feder vorgespannt, wobei die Feder sich einseitig an der Fläche A abstützt, wie sie in Figur 10 angedeutet ist, um die Sperrklinke 11 von dem axialen Drehzentrum der Kraftübertragungseinheit 8 wegzubewegen. Aufgrund dieser Vorspannung greift die Sperrklinke 11 automatisch in die Aussparung 6 der Befestigungseinheit 1 ein, wenn die Befestigungseinheit 1 und die Kraftübertragungseinheit 8 in der 0-Position geeignet zueinander ausgerichtet sind.

In der Kraftübertragungseinheit 8 ist weiter ein Schaltmittel 13 angeordnet, von dem in Figur 2 lediglich der Schaltkopf 14 mit einem halbkugelförmigen Ende gezeigt ist. Das Ende des Schaltkopfes 14 kann jedoch auch auf irgendeine andere geeignete Art und Weise ausgebildet sein. Der Schaltkopf 14 ist durch eine weitere nicht dargestellte Feder in die Richtung des Pfeils B in Figur 4 vorgespannt, um den Schaltkopf 14 von dem axialen Drehzentrum der Kraftübertragungseinheit 8 wegzubewegen, so dass er wie gezeigt über den Rand der Kraftübertragungseinheit 8 hinausragt.

Figur 3 zeigt eine andere perspektivische Darstellung der in Figur 2 gezeigten Kraftübertragungseinheit 8. Aus dieser Perspektive sind insbesondere der Signalabschnitt 34 und ein Halteabschnitt 33 der Sperrklinke 11 zu erkennen, deren Funktion im Folgenden beschrieben wird.

Figur 4 ist eine weitere perspektivische Darstellung der in den Figuren 2 und 3 gezeigten Kraftübertragungseinheit 8, wobei die in den Figuren 2 und 3 gezeigte Abdeckung 15 entfernt wurde. Hierdurch lässt sich der Kopplungsmechanismus der Einrichtung 23 erkennen, welcher die Sperrklinke 11 und das Schaltmittel 13 umfasst, die über eine Stelleinrichtung 16 miteinander verbunden sind. Der in Figur 4 gezeigte Kopplungsmechanismus befindet sich in seiner Freigabestellung, in der die Kraftübertragungseinheit 8 drehfest an die in den Figuren 12 und 14 gezeigte Handhabe 27 gekoppelt ist.

Figur 5 zeigt eine Detailansicht des Kopplungsmechanismus, wie er in Figur 4 gezeigt ist. Die Stelleinrichtung 16 weist drei Elemente 17, 18 und 19 auf, welche auf einer gemeinsamen Achse 20 drehbar gelagert sind. Jedes dieser Elemente 17, 18 und 19 weist eine funktionale Oberfläche auf, deren Funktionsweise im Folgenden beschrieben wird. Die Stelleinrichtung 16 ist mittels eines nicht gezeigten Aktuators, beispielsweise eines Schrittmotors, von der gezeigten Freigabestellung in eine Schließstellung, und umgekehrt, bewegbar. Bei der in den Figuren 4 und 5 gezeigten Freigabestellung der Stelleinrichtung 16 liegen Abschnitte des Elementes 19 an der der Schalteinrichtung 16 zugewandten Seite des Schaltmittels 13 an dem Schaltmittel 13 an und legen somit die Freigabestellung fest, indem eine radiale Bewegung des Schaltmittels 13 verhindert wird. Die Sperrklinke 11 weist eine in Figur 10 gezeigte Blockierfläche 21 auf, welche mit dem Element 18 zusammenwirken kann, welches als Kreisscheibe mit Abflachungen ausgebildet ist. Dieses geschieht, wenn das Element 18 beziehungsweise die Stelleinrichtung 16 aus der in den Figuren 4 und 5 gezeigten Freigabestellung um 90° um die Achse 20 gedreht wird, wodurch ein nicht abgeflachter Abschnitt des Elementes 18 an der Blockierfläche 21 angreift. Bei der in den Figuren 4 und 5 gezeigten Freigabestellung der Stelleinrichtung 16 ist dies jedoch nicht der Fall, wodurch die Sperrklinke 11 radial beweglich in der Kraftübertragungseinheit 8 angeordnet ist. Somit kann die Kraftübertragungseinheit 8 relativ zu der Befestigungseinheit 1 um ihre Drehachse gedreht werden. Bei dieser Freigabestellung des Kopplungsmechanismus, in der die Kraftübertragungseinheit 8 drehfest an die im Folgenden gezeigte Handhabe 27 angekoppelt und drehbar relativ zu der Befestigungseinheit 1 ist, kann durch Drehung der Handhabe 27 eine Betätigung des Schließmechanismus des Schlosses erfolgen. Um die Stelleinrichtung 16 von ihrer in den Figuren 4 und 5 gezeigten Freigabestellung in ihre Schließstellung zu drehen, dient ein beliebig ausgestalteter, geeigneter Aktuator, welcher von der in Figur 14 gezeigten Steuereinheit 29 elektrisch angesteuert wird. Zur Begrenzung der Drehbeweglichkeit der Stelleinrichtung 16 weist das Element 17 über etwa 90° seines Umfangs eine Aussparung auf, welche mit einem Blockierabschnitt 36, der am Grundkörper 10 der Kraftübertragungseinheit 8 angeordnet ist, zusammenwirkt. Zur Verdeutlichung der Ausgestaltung der Stelleinrichtung 16 zeigen die Figuren 6 und 7 weitere perspektivische Darstellungen der Stelleinrichtung 16.

Figur 8 zeigt eine weitere perspektivische Darstellung eines Teils der Kraftübertragungseinheit 8 und des Kopplungsmechanismus, welcher sich in seiner Schließstellung befindet. Diese Schließstellung wurde dadurch erreicht, dass die Stelleinrichtung 16 in ihrer gegenüber den Figuren 4 und 5 gezeigten Stellung um 90° gedreht worden ist, so dass die Blockierfläche 21 der Sperrklinke 11 mit einem der nicht abgeflachten Abschnitte des Elementes 18 zusammenwirkt. Hierdurch ist die in Figur 8 gezeigte Stellung der Sperrklinke 11 fixiert. Die Sperrklinke 11 beziehungsweise deren Sperrstift 12 befindet sich hierbei in der Aussparung 6 an der Befestigungseinheit 1, so dass die Kraftübertragungseinheit 8 drehfest an die Befestigungseinheit 1 gekoppelt ist. Dieses verhindert eine Verdrehung der Kraftübertragungseinheit 8 relativ zu der Befestigungseinheit 1 und somit eine Betätigung des Schließmechanismus des Schlosses. Gleichzeitig werden durch die 90°-Drehung des Elementes 19 die Abschnittes des Elementes 19, welche in den Figuren 4 und 5 Bewegungen des Schaltmittels 13 blockierend hinter der Gabelung des Schaltmittels 13 angeordnet sind, wegbewegt, so dass es dem Schaltmittel 13 und somit dem Schaltkopf 14 möglich ist, sich in radialer Richtung relativ zu der Kraftübettragungseinheit 8 zu bewegen. In dieser Schließstellung des Kopplungsmechanismus kann eine Eingabe eines Freigabecodes erfolgen, welcher nach Authentifizierung durch die Steuereinheit 29 eine Drehbewegung der Stelleinrichtung 16 bewirkt.

Figur 9 zeigt eine perspektivische Darstellung eines Schaltteils 22 der Handhabe 27. Die Handhabe 27 weist zudem das in Figur 11 gezeigte Hülsenteil 24 auf, welches an dem Schaltteil 22 zur Bildung der Handhabe 27 befestigbar ist. Der Schaltteil 22 passt zwischen den Außendurchmesser der Kraftübertragungseinheit 8 und den Innendurchmesser der Befestigungseinheit 1 und ist drehbar und verschiebbar relativ zu diesen angeordnet. Der Schaltteil 22 ist im Wesentlichen zylinderförmig ausgebildet und hat an seinem Innendurchmesser eine Anzahl von Zähnen 25. Der Innendurchmesser des Schaltteils 22 ist so gewählt, dass das Schaltteil 22 um die Kraftübertragungseinheit 8 herum drehbar ist. Bei dieser Drehung drückt das Schaltteil 22 den Schaltkopf 14 des Schaltmittels 13 in den Grundkörper 10 der Kraftübertragungseinheit 8. Die Zähne 25 auf der Innenseite des Schaltteils 22 sind tief genug, um das Verlassen des Schaltkopfes 14 zu ermöglichen, wenn das Schaltmittel 13 und das Schaltteil 22 auf geeignete Art und Weise relativ zueinander bewegt werden. Durch diese Ausgestaltung der Einrichtung 23 bewegt sich das Schaltteil 22 in diskreten Schritten. In der gezeigten Ausgestaltung sind 24 Schritte von 15° ausgewählt worden. Die Form der Zähne 25 ist so gewählt, dass ein Verweilen des Systems in einer Zwischenposition zwischen den Zähnen 25 unwahrscheinlich ist.

Der Schaltteil 22 ist starr und koaxial mit dem Hülsenteil 24 verbunden. Dieses Hülsenteil 24 ist als zylinderförmig ausgebildetes Bauteil mit einem reduzierten Ende 26 ausgebildet, wie Figur 12 entnommen werden kann. Die Öffnung an diesem Ende 26 ist größer als der Außendurchmesser der Abschnitte 2 und 3 der Befestigungseinheit 1, jedoch geringer als der Außendurchmesser des Mittelabschnitts 4. Wenn das Hülsenteil 24 mit dem Schaltteil 22 verbunden ist, ist die hieraus gebildete Handhabe 27 frei drehbar, hat jedoch eine begrenzte axiale Beweglichkeit, typischerweise in der Größenordnung von 1 bis 2 mm. Eine in Figur 13 gezeigte Feder 28 wirkt zwischen der Befestigungseinheit 1 und der Handhabe 27, um letztere unter Spannung zu halten und von der Montagefläche beziehungsweise von der Befestigungseinheit 1 weg zu bewegen, wenn keine Kraft auf die Handhabe 27 einwirkt. Die Montagefläche ist beispielsweise die Tür oder äußere Oberfläche des Bauelementes, an dem die Einrichtung 23 befestigt werden soll.

Mit der vorbeschriebenen Einrichtung 23 kann eine Codeeingabe erfolgen, jedoch wäre es ohne die Stelleinrichtung 16 erforderlich, eine sehr steife Feder zum Halten der Sperrklinke 11 in der Aussparung 6 der Befestigungseinheit 1 zu verwenden. Eine für diese Funktion ausreichend steife Feder würde dazu führen, dass sich die Öffnungsbewegung deutlich schwieriger und mit höherem Kraftaufwand durchgeführt werden müsste, eventuell bis zu dem Maß, bei dem ein Benutzer meint, das Schloss sei immer noch in seiner Schließstellung statt in der tatsächlich vorliegenden Öffnungsstellung. Die Überwindung einer solchen steifen Feder würde zudem die auf die inneren Komponenten der Einrichtung 23 wirkenden Kräfte vergrößern, jedes Mal wenn die Einrichtung 23 betätigt wird.

Wie Figur 14 entnommen werden kann, befindet sich zwischen der Kraftübertragungseinheit 8 und der Handhabe 27 eine Steuereinheit 29 in Form einer Leiterplatine. Die Steuereinheit 29 stellt die Standardfunktionen eines bekannten Schlosssteuerschaltkreises bereit und trägt die hierfür erforderlichen elektronischen Komponenten. Sie hat die zusätzliche Funktion in dieser Ausgestaltung, die Eingabe des jeweiligen Codes elektronisch zu erfassen. Die Eingabefunktion wird erreicht durch die Anordnung von einer geeigneten Anzahl von Kontaktfeldern 30, die umfänglich an der Leiterplatine entlang eines gemeinsamen Kontaktfeldes 31 angeordnet sind. Die Kontaktfelder 30 sind so positioniert, dass jedes Kontaktfeld 30 einer Schaltstellung und somit einer Relativstellung zwischen Handhabe 27 und Kraftübertragungseinheit 8 entspricht. Im Fall von 24 diskreten Schritten halben die Kontaktfelder 30 eine Winkelausdehnung von näherungsweise 10°, um eine ausreichende elektrische Isolation untereinander zu ermöglichen.

In einer weiteren vorteilhaften Ausgestaltung der Erfindung ist die Anzahl der Kontaktfelder 30 auf der Leiterplatine die Hälfte der Anzahl der möglichen diskreten Schritte. Hierbei wird vorzugsweise jede einer Relativposition zugeordnete Zahl auf dem Hülsenteil 24 einmal wiederholt, wie es in den Figuren 11 und 14 gezeigt ist, so dass die ausgewählte Eingabe von oben und unten von der Handhabe 27 abgelesen werden kann. Der Vorteil dieser Ausgestaltung ist, dass das Schloss an Türen und ähnlichem sowohl oben, als auch im unteren Bereich positioniert werden kann, ohne dass die Wahl der Positionierung die Bedienung der Einrichtung 23 beeinträchtigt. Um diese Ausgestaltung zu realisieren, weist der Schaltteil 22 zwei diametrisch am Innenumfang des Schaltteils 22 angeordnete Kurzschlusskontakte 32 auf, die eine Verbindung zwischen dem gemeinsamen Kontaktfeld 31 und einem der Kontaktfelder 30 herstellen können. Da die Kontaktfelder 30 eine den Schritten entsprechende Winkelausdehnung haben, passen die Kontaktfelder 30 in 180° des Umfangs der Leiterplatine, wobei in jeder der möglichen Relativstellung lediglich ein Kurzschlusskontakt 32 in Berührung mit den Kontaktfeldern 30 und 31 sein kann.

Die Befestigung der Leiterplatine auf der Kraftübertragungseinheit 8 bewirkt, dass sich die relative Stellung der Kontaktfelder 30 zu der Befestigungseinheit 1 ändert, wenn die Kraftübertragungseinheit 8 an die Handhabe 27 gekoppelt ist. Wenn das System dazu eingerichtet ist, sich selbsttätig zu lösen, ohne mit Bezug auf die Befestigungseinheit 1 korrekt zueinander ausgerichtet zu sein, tritt ein Versatz der registrierten Nummern auf. Um dieses zu verhindern, ist die Sperrklinke 11 mit einem Halteabschnitt 33 versehen, so dass die Spitze des Halteabschnitts 33 sich in dem Grundkörper 10 der Kraftübertragungseinheit 8 befindet, wenn die Sperrklinke 11 in die Aussparung 6 an der Befestigungseinheit 1 eingreift. Wenn die Sperrklinke 11 durch Drehung der Stelleinrichtung 16 in ihre Freigabestellung frei verschiebbar und eine Drehung der Kraftübertragungseinheit 8 durch den Benutzer getätigt wird, so bewirkt der Aktuator der Sperrklinke 11, dass der Halteabschnitt 33 an einem der Zähne 25 des Schaltteils 22 angreift und dadurch die Kraftübertragungseinheit 8 an die Handhabe 27 mechanisch koppelt, unabhängig von dem jeweiligen Zustand des Schaltkopfes 14 und der Stelleinrichtung 16. Hierdurch wird die Qualität der Kopplung zwischen Kraftübertragungseinheit 8 und Handhabe 27 verbessert, wodurch zudem die Widerstandsfähigkeit gegen Abnutzung verbessert wird.

Wenn die Stelleinrichtung 16 sich drehen wollte, wenn die Sperrklinke 11 sich nicht in der Aussparung 6 der Befestigungseinheit 1 befindet, würde sich die Stelleinrichtung 16 relativ zu der Blockierfläche 21 nicht korrekt positionieren. Daher ist an der Sperrklinke 11 ferner der Signalabschnitt 34 angeordnet, der mit irgendeinem geeigneten Sensor, wie beispielsweise einem Federdrahtkontakt, zusammenwirkt, um der Steuereinheit 29 zu bestätigen, dass die Einrichtung 23 ihre 0-Position erreicht hat und die Stelleinrichtung 16 zur Änderung des Zustands gedreht werden kann.

Die in Figur 14 gezeigte Einrichtung 23 ist noch mit einer nicht gezeigten Abdeckung zu versehen, welche an der Handhabe befestigt werden kann und die Steuereinheit 29 schützend abdeckt. Diese Abdeckung kann auf irgendeine gewünschte Art und Weise ausgebildet sein.

Die Verwendung von Master- und Mehrbenutzercodes mit Betätigungsprüfung ist als Vorteil von elektronischen Schlössern bekannt und eine oder alle dieser Merkmale können im Zusammenhang mit der Erfindung eingesetzt werden. Beispielsweise können alternative Methoden zur Eingabe des Codes verwendet werden, beispielsweise über drahtlose oder nicht drahtlose Schnittstellen unter Verwendung von Umgebungskarten, Mobiltelefonen mit kabelloser Kommunikation, biometrischen Daten und ähnlichem. Auch ein Einschluss in ein verkabeltes oder kabelloses Netzwerk unter Verwendung irgendeines geeigneten Protokolls, wie beispielsweise das Internetprotokoll oder 802.11, ist möglich, wobei alle diese Techniken bekannt und frei erhältlich sind. Jedes dieser Systeme kann parallel zu der vorbeschriebenen Codeeingabe verwendet werden, solange eine geeignete Energieversorgung vorhanden ist.

Die Figur 15 zeigt eine perspektivische Ansicht einer alternativen Kraftübertragungseinheit 8. In der Kraftübertragungseinheit 8 ist wiederum ein Schaltmittel 13 angeordnet, an welchem der Schaltkopf 14 mit einem halbkugelförmigen Ende gezeigt ist. Das Schaltmittel weißt eine U-Form auf, wobei sich die Schenkel über Federn 102 am Grundkörper 10 abstützen. Das Ende des Schaltkopfes 14 kann jedoch auch hier auf irgendeine andere geeignete Art und Weise ausgebildet sein. Der Schaltkopf 14 ist durch die Federn 102 in die Richtung des Pfeils B in Figur 4 vorgespannt, um den Schaltkopf 14 von dem axialen Drehzentrum der Kraftübertragungseinheit 8 wegzubewegen, so dass er wie gezeigt über den Rand der Kraftübertragungseinheit 8 hinausragt.

Ebenfalls sichtbar in Figur 15 ist wiederum die Stelleinrichtung 16, über welche die Beweglichkeit einer in Fig. 15 nicht ersichtliche Sperrklinke 11 und des Schaltmittels 13 geregelt wird. Die Stelleinrichtung 16 ist mittels des Aktuators 100, beispielsweise eines Schrittmotors, von einer Freigabestellung in eine Schließstellung, und umgekehrt, bewegbar.

Die Figur 16 zeigt eine perspektivische Schnittansicht der Kraftübertragungseinheit 8 aus Figur 15. Deutlich sichtbar ist nun die Stelleinrichtung 16, welche Elemente 110, 112 und 114 aufweist, welche auf einer gemeinsamen Achse 20 drehbar gelagert sind. Die Elemente 112 und 114 bilden hierbei Endanschläge, um eine Drehung der Stelleinrichtung 16 in die Richtung R zu begrenzen. Die Oberfläche 110 weißt einen Umfang auf, welcher sich in Drehrichtung R stetig verändert, so dass bei einer Drehung der Stelleinrichtung die Sperrklinke 11 eine Aufwärts- bzw. Abwärtsbewegung in Richtung z erfährt. Durch diese Bewegung wird die Sperrklinke 11 von zwischen einer Freigabestellung und einer Schließstellung bewegt. Dies sei im Folgenden im Detail in den Figuren 17 und 18 erläutert:

Die Figur 17 zeigt eine weitere perspektivische Schnittansicht der Kraftübertragungseinheit 8 aus Figur 15. In der hier gezeigten Schließstellung ist die Stelleinrichtung 16 mittels des Motors 100 so gedreht, dass der an einem Ende der Sperrklinke 11 ausgebildete Sperrstift 12 ständig in eine gegenstückige Aussparung 6 der Befestigungseinheit 1 eingreift. In dieser Schließstellung ist der Schaltkopf 14 in Richtung B beweglich, so dass eine Belegung einer in Figur 17 nicht gezeigten Handhabe lediglich eine Drehung derselben relativ zum Grundkörper 10 und damit zur Kraftübertragungseinheit 8 bewirkt. Der Grund ist, dass zwar an der Handhabe angeordnete z.B. zahnförmige Aussparungen (vgl. Figur 8, Zähne 15) ein Eingreifen des Schaltkopfes 14 in dieselben ermöglicht, jedoch aufgrund der Fixierung der Kraftübertragungseinheit an der Befestigungseinheit über die Sperrklinke 11 und die Beweglichkeit des Schaltkopfes in Richtung B lediglich ein "Durchratschen" des Schaltkopfes 14 an diesen zahnförmige Aussparungen bei einer Drehbewegung der Handhabe erfolgt - eine Kraftübertragung auf die Kraftübertragungseinheit 8 und damit auf ein an der Kraftübertragungseinheit 8 angeordnetes Abtriebmittel 9 (nicht gezeigt) erfolgt nicht.

In Figur 18 ist nun schematisch die Freigabestellung der Stelleinrichtung 16 gezeigt, welche durch eine Drehung der Stelleinrichtung 16 mittels des Motors 100 bewirkt wurde. Durch die Drehbewegung der Stelleinrichtung wurde die Sperrklinke 11 in Richtung z angehoben, wodurch der am Ende der Sperrklinke 11 ausgebildete Sperrstift 12 nicht mehr in die gegenstückige Aussparung 6 der Befestigungseinheit 1 eingreift. Gleichzeitig erfolgt eine Blockade des Schaltmittels 13, wodurch eine Bewegung des Schaltmittels 13 in der in Figur 17 gezeigten Richtung B verhindert wird - der Schaltkopfes 14 des Schaltmittels 13 verharrt permanent in seiner in Figur 18 gezeigten Position und greift damit ständig in eine der zahnförmigen Aussparungen einer in Figur 18 nicht gezeigten Handhabe ein. Bei dieser Freigabestellung des Kopplungsmechanismus wird also die Kraftübertragungseinheit 8 drehfest an die Handhabe angekoppelt und ist außerdem drehbar relativ zu der Befestigungseinheit 1. Damit kann durch Drehung der Handhabe eine Betätigung des Schließmechanismus des Schlosses erfolgen.

Figur 19 zeigt schließlich eine perspektivische Querschnittsansicht einer Einrichtung zum Betätigen des Schließmechanismus eines Schlosses. Die Einrichtung weißt die Befestigungseinheit 1 und die Kraftübertragungseinheit aus Figur 15 auf. Wie bereits in Figur 14 gezeigt befindet sich zwischen der Kraftübertragungseinheit 8 und der Handhabe 27 (in Figur 19 nicht sichtbar) eine Steuereinheit 29 in Form einer Leiterplatine. Eine Eingabefunktion wird wiederum durch die Anordnung von einer geeigneten Anzahl von Kontaktfeldern 30 erreicht, die umfänglich an der Leiterplatine entlang eines gemeinsamen Kontaktfeldes 31 angeordnet sind. Ferner ersichtlich in Figur 19 ist eine Abdeckung der Platine in Form einer Batterieaufnahme 130, durch welche elektrische Kontakte 132 der Leiterplatine hindurch geführt sind - diese dienen zur Stromversorgung der Platine unter Verwendung einer in Figur 19 nicht gezeigten und in die Aufnahme 130 einzusetzenden Batterie.

## Patentansprüche

1. Einrichtung (23) zum Betätigen des Schließmechanismus eines Schlosses, insbesondere Möbelschlosses, aufweisend eine Befestigungseinheit (1), mit der die Einrichtung (23) an einem Bauelement, insbesondere Tür- und/oder Fensterflügel, befestigbar ist, an dem auch das Schloss angeordnet ist, eine Handhabe (27), welche um eine Drehachse drehbar an der Befestigungseinheit (1) gelagert und über deren Drehung der Schließmechanismus manuell betätigbar ist, und eine Kraftübertragungseinheit (8), die zur Übertragung der bei Drehung der Handhabe (27) aufgebrachten Kraft auf den Schließmechanismus drehfest an die Handhabe (27) koppelbar ist, wobei die Kraftübertragungseinheit (8) erst nach Eingabe und Authentifizierung eines Freigabecodes drehfest an die Handhabe (27) koppelt, wobei die Eingabe des Freigabecodes durch elektronisches Erfassen wenigstens einer Stellung der Handhabe (27) relativ zu der Kraftübertragungseinheit (8) erfolgt,
**gekennzeichnet durch**
einen Kopplungsmechanismus, über den die Kraftübertragungseinheit (8) drehfest wahlweise an die Befestigungseinheit (1) oder die Handhabe (8) koppelbar ist.

2. Einrichtung (23) nach Anspruch 1, **dadurch gekennzeichnet, dass** das elektronische Erfassen der Stellung der Handhabe (27) relativ zur Kraftübertragungseinheit (8) über eine axiale Bewegung der Handhabe (27) entlang ihrer Drehachse in eine Endstellung erfolgt, wodurch ein der Relativstellung zugeordneter Schalter betätigt wird.

3. Einrichtung (23) nach Anspruch 1, **gekennzeichnet durch** eine elektronische Steuereinheit (29), mittels der der Kopplungsmechanismus zur wahlweisen Kopplung der Kraftübertragungseinheit (8) an die Befestigungseinheit (1) oder die Handhabe (8) elektronisch ansteuerbar ist.

4. Einrichtung (23) nach Anspruch 3, **dadurch gekennzeichnet, dass** die Kraftübertragungseinheit (8) erst nach Eingabe und Authentifizierung eines Freigabecodes in die bzw. mittels der Steuereinheit (29) drehfest an die Handhabe (27) koppelbar ist.

5. Einrichtung (23) nach einem der vorhergehenden Ansprüche, **dadurch gekennzeichnet, dass** die Handhabe (27) in diskreten Schritten relativ zu der Kraftübertragungseinheit (8) drehbar ist, während diese an die Befestigungseinheit (1) angekoppelt ist.

6. Einrichtung (23) nach Anspruch 5, wobei die Handhabe (27) ein Schaltteil (22) aufweist, wobei der Schallteil (22) an seinem Innendurchmesser eine Anzahl von Zähnen 25 aufweiset zur Ermöglichung einer Bewegung des Schaltteils (22) in diskreten Schritten.

7. Einrichtung (23) nach einem der Ansprüche 3 bis 6, **dadurch gekennzeichnet, dass** der Kopplungsmechanismus einen Aktuator aufweist, der von der Steuereinheit (29) elektronisch ansteuerbar ist und mittels dem die drehfeste wahlweise Kopplung der Kraftübertragungseinheit (8) an die Befestigungseinheit (1) oder die Handhabe (27) durchführbar ist.

8. Einrichtung (23) nach Anspruch 7, **gekennzeichnet durch** eine Energieversorgungseinheit, mittels der die Steuerungseinheit (29) und der Aktuator mit Energie versorgbar sind.

9. Schließsystem mit einem an einem Bauelement, insbesondere Türund/oder Fensterflügel, anordbaren Schloss, insbesondere Möbelschloss,
**gekennzeichnet durch** eine Einrichtung (23) nach einem der vorhergehenden Ansprüche.

## Claims

1. A device (23) for actuating the locking mechanism of a lock, more particularly a furniture lock, said device comprised of a fixing unit (1) by means of which the device (23) can be fastened to a component, more particularly a door and/or window sash, at which the lock is also arranged, and comprised of a handle (27) which is pivoting mounted about a rotary axis at the fixing unit (1) and through the rotation of which the locking mechanism can be manually actuated, and comprised of a power transmission unit (8) which can be torque-proof coupled to the handle (27) to transmit the power applied on rotating the handle (27) to the locking mechanism, wherein the power transmission unit (8) is not coupled torque-proof to the handle (27) until a release code is entered and authenticated, and wherein the entry of the release code is effected by way of electronically picking-up at least one position of handle (27) relative to the power transmission unit (8)
**characterized by** a coupling mechanism through which the power transmission unit (8) can be torque-proof coupled optionally to the fixing unit (1) or to the handle (27).

2. A device (23) according to claim 1, **characterized in that** the electronic pick-up of the position of the handle (27) relative to the power transmission unit (8) is accomplished via an axial movement of the handle (27) along its rotary axis into an end position whereby a switch allocated to the relative position is actuated.

3. A device (23) according to claim 1, **characterized by** an electronic control unit (29), by means of which the coupling mechanism for optional coupling of the power transmission unit (8) to the fixing unit (1) or to the handle (27) can be electronically activated.

4. A device (23) according to claim 3, **characterized in that** the power transmission unit (8) can only be coupled torque-proof to the handle (27) by means of the control unit until a release code has been entered into the control unit (29) and been authenticated.

5. A device (23) according to any of the preceding claims, **characterized in that** the handle (27) can be rotated in discrete steps relative to the power transmission unit (8) whilst it is coupled to the fixing unit (1).

6. A device (23) according to claim 5, wherein the handle (27) is comprised of a switching part (22) and wherein the switching part (22) at its inner diameter features a number of teeth (25) to allow for a movement of the switching part (22) in discrete steps.

7. A device (23) according to any of the preceding claims 3 to 6, **characterized in that** the coupling mechanism is comprised of an actuator which can be electronically activated by the control unit (29) and by means of which the torque-proof optional coupling of the power transmission unit (8) to the fixing unit (1) or to the handle (27) is feasible.

8. A device (23) according to claim 7, **characterized by** an energy supply unit by means of which the control unit (29) and the actuator can be supplied with energy.

9. A locking system comprised of a lock, more particularly a furniture lock, that can be arranged at a component, more particularly at a door and/or window sash,
**characterized by** a device (23) according to any of the preceding claims.

## Revendications

1. Ensemble (23) pour faire fonctionner un mécanisme de fermeture d'un verrou, notamment d'un verrou de meuble, comprenant une unité de fixation (1) avec laquelle l'ensemble (23) peut être fixé sur un élément de construction, notamment un battant de porte et/ou de fenêtre, sur lequel est également fixé le verrou, un élément d'actionnement (27) qui est disposé sur l'unité de fixation (1) de façon à pouvoir tourner autour d'un axe de rotation et par la rotation duquel le mécanisme de fermeture est actionnable manuellement, et une unité de transmission d'effort (8) qui est apte à être accouplée à l'élément d'actionnement (27) de manière solidaire en rotation pour la transmission de l'effort engendré lors de la rotation de l'élément d'actionnement (27), l'unité de transmission d'effort (8) étant accouplée à l'élément d'actionnement (27) de manière solidaire en rotation seulement après introduction et authentification d'un code de déblocage, la saisie du code de déblocage se faisant par saisie électronique d'au moins une position de l'élément d'actionnement (27) par rapport à l'unité de transmission d'effort (8),
**caractérisé par** un mécanisme d'accouplement par lequel l'unité de transmission d'effort (8) est apte à être accouplé de manière solidaire en rotation sélectivement à l'unité de fixation (1) ou à l'élément d'actionnement (27).

2. Ensemble (23) selon la revendication 1, **caractérisé en ce que** la saisie électronique de la position de l'élément d'actionnement (27) par rapport à l'unité de transmission d'effort (8) se fait via un mouvement axial de l'élément d'actionnement (27) le long de son axe de rotation vers une position finale par lequel un commutateur associé à la position relative est actionné.

3. Ensemble (23) selon la revendication 1, **caractérisé par** une unité de commande électronique (29) par laquelle le mécanisme d'accouplement pour l'accouplement sélectif de l'unité de transmission d'effort (8) à l'unité de fixation (1) ou à l'élément d'actionnement (27) est apte à être asservi de manière électronique.

4. Ensemble selon la revendication 3, **caractérisé en ce que** l'unité de transmission d'effort (8) est apte à être accouplée à l'élément d'actionnement (27) de manière solidaire en rotation seulement après introduction et authentification d'un code de déblocage respectivement dans la et par l'unité de commande (29).

5. Ensemble selon l'une quelconque des revendications précédentes, **caractérisé en ce que** l'élément d'actionnement (27) est apte à être tourné par rapport à l'unité de transmission d'effort (8) par pas discrètes pendant que celle-ci est accouplée à l'unité de fixation (1).

6. Ensemble selon la revendication 5, l'élément d'actionnement (27) comprenant un élément de commutation (22), l'élément de commutation (22) comportant sur son diamètre intérieur un nombre de 25 dents pour rendre possible un mouvement de l'élément de commutation (22) par pas discrètes.

7. Ensemble selon l'une quelconque des revendications 3 à 6, **caractérisé en ce que** le mécanisme d'accouplement comprend un actionneur qui est apte à être asservi électroniquement par l'unité de commande (29) et par lequel l'accouplement sélectif de manière solidaire en rotation respectivement à l'unité de fixation (1) ou à l'élément d'actionnement (27) peut être mis en oeuvre.

8. Ensemble selon la revendication 7, **caractérisé par** une unité d'alimentation en énergie par laquelle l'unité de commande (29) et l'actionneur peuvent être alimentés en énergie.

9. Système de fermeture avec un verrou apte à être disposé sur un élément de construction, notamment un battant de porte et/ou de fenêtre, notamment un verrou de meuble, **caractérisé par** un ensemble (23) selon l'une quelconque des revendications précédentes.
